# EUROPÄISCHE PATENTSCHRIFT

(11) **EP 3 681 779 B1**
(45) Veröffentlichungstag und Bekanntmachung des Hinweises auf die Patenterteilung: **04.10.2023**
(21) Anmeldenummer: 18800491.5
(22) Anmeldetag: 23.10.2018
(51) Int. Cl.: B61L 3/12, B61L 27/00

(54) **VERFAHREN, STRECKENSEITIGE ÜBERTRAGUNGSEINRICHTUNG UND SUBSYSTEM FÜR EIN ZUGBEEINFLUSSUNGSSYSTEM**
METHOD, WAYSIDE EQUIPMENT MODULE AND SUBSYSTEM FOR A TRAIN CONTROL SYSTEM
PROCÉDÉ, DISPOSITIF DE TRANSMISSION AU SOL ET SOUS-SYSTÈME POUR UN SYSTÈME DE COMMANDE DE TRAIN

(30) Priorität: 10.11.2017 DE 102017220080
(43) Veröffentlichungstag der Anmeldung: 22.07.2020
(73) Patentinhaber: Siemens Mobility GmbH, 81739 München (DE)
(72) Erfinder: BOTHE, Detlef, 38154 Königslutter (DE); HOLLNAGEL, Gerd, 38533 Vordorf (DE)
(74) Vertreter: Siemens Patent Attorneys
(86) Internationale Anmeldenummer: PCT/EP2018/078948
(87) Internationale Veröffentlichungsnummer: WO 2019/091772

(56) Entgegenhaltungen:
- EP-A1- 2 676 860
- EP-A2- 0 960 797
- WO-A1-94/11754
- DE-A1-102011 007 539
- JP-A- 2015 196 489
- US-A1- 2013 336 367

## Beschreibung

Im spurgeführten Verkehr, beispielsweise bei Eisen- oder Straßenbahnen, werden Balisen und Loops für verschiedene Anwendungen, wie etwa die Signalisierung, die Zugsicherung und die Zugsteuerung, verwendet. So werden beispielsweise im Rahmen des Europäischen Zugsicherungs- beziehungsweise Zugbeeinflussungssystems "European Train Control System (ETCS)" als streckenseitige Übertragungseinrichtungen Balisen in Form so genannter Eurobalisen und Loops in Form so genannter Euroloops verwendet. Aber auch andere streckenseitige Übertragungseinrichtungen, insbesondere so genannte KER-Balisen werden von ETCS unterstützt. Dabei kommunizieren die streckenseitigen Übertragungseinrichtungen mit fahrzeugseitigen Übertragungseinrichtungen. So kommunizieren beispielsweise Eurobalisen und KER-Balisen über eine fahrzeugseitige Antenne mit einem fahrzeugseitigen Balisentransmissionsmodul (Englisch: Balisen Transmission Module, kurz BTM). Euroloops hingegen kommunizieren über die fahrzeugseitige Antenne mit einem fahrzeugseitigen Looptransmissionsmodul (Englisch: Loop Transmission Module, kurz LTM).

Generell handelt es sich bei Balisen um punktuelle Datenübertragungseinrichtungen im Gleis, die beim Überfahren durch einen Zug beziehungsweise ein Fahrzeug Daten übertragen. Eine entsprechende Balise ist beispielsweise in Form der "Eurobalise S21" der Siemens AG bekannt. Diese Balise kann als so genannte Transparentdaten-Balise die für die Zugbeeinflussung erforderlichen Daten, wie etwa Signalbegriffe und daraus resultierende Anweisungen zur Geschwindigkeitssteuerung von einer am Gleis befindlichen elektronischen Einheit, die auch als "Lineside Electronic Unit (LEU)" bezeichnet wird, an eine fahrzeugseitigen Übertragungseinrichtung in Form einer mit einer fahrzeugseitigen Antenne gekoppelten fahrzeugseitigen Abfragegerät übertragen. Darüber hinaus kann die "Eurobalise S21" auch als so genannte Festdaten-Balise verwendet werden, die beim Überfahren Angaben zur Streckentopologie sowie einen Ortscode auf das Fahrzeug überträgt. Im Gegensatz zur Transparentdaten-Balise sind die an das Fahrzeug übertragenen Daten in solchen Balisen vollständig fest abgespeichert.

Beim ETCS sind verschiedene Übertragungskanäle vorgesehen. Einer der Übertragungskanäle dient unter Verwendung eines Frequenzbereiches um 27 MHz zum Übertragen eines Aktivierungs-Signals vom Fahrzeug zur Strecke. Das Aktivierungs-Signal wird unter Fachleuten auch als "Anschalt-Signal", "Tele-Powering-Signal" oder "27 MHz Tele-Powering-Signal" bezeichnet, wobei für die Aktivierung unterschiedlicher Balisen unterschiedlich modulierte Tele-Powering-Signale in Form eines sogenannten "Toggeling Tele-Powering-Signals" und eines sogenannten "Non-toggeling Tele-Powering-Signals" als Aktivierungs-Signale spezifiziert sind.

Das jeweilige Aktivierungs-Signal wird von einem an der Spitze eines Zuges oder einer Zugkomposition fahrenden Fahrzeug, d.h. einer Lokomotive oder einem Steuerwagen, permanent abgestrahlt, um bei Überfahrt einer entsprechenden Balise oder einer entsprechenden Loop die Aussendung von Daten beziehungsweise Datentelegrammen zu triggern. Zugleich wird das jeweilige Aktivierungs-Signal - entsprechend seiner Bezeichnung als Tele-Powering-Signal - auch dafür genutzt, um eine Balise während der Annäherungsphase mit einer für die Aussendung der Daten ausreichenden Menge an elektrischer Leistung, die auf der Balise induktiv aus dem Tele-Powering-Signal gewonnen wird, zu versorgen.

Die Druckschrift EP 2 676 860 A1 offenbart ein Verfahren für ein Zugbeeinflussungssystem, wobei mittels einer fahrzeugseitigen Übertragungseinrichtung durch Modulation aus einem Aktivierungs-Signal und einem Informations-Signal ein moduliertes Aktivierungs-Signal gebildet und über einen Übertragungskanal an eine streckenseitige Übertragungseinrichtung übertragen wird und wobei die streckenseitige Übertragungseinrichtung das modulierte Aktivierungs-Signals demoduliert.

Die Erfindung betrifft ein Verfahren für ein Zugbeeinflussungssystem,
- wobei mittels einer fahrzeugseitigen Übertragungseinrichtung durch Modulation aus einem Aktivierungs-Signal und einem Informations-Signal ein moduliertes Aktivierungs-Signal gebildet und über einen Übertragungskanal an eine streckenseitige Übertragungseinrichtung übertragen wird,
- wobei die streckenseitige Übertragungseinrichtung durch Demodulation des modulierten Aktivierungs-Signals das Informations-Signal ermittelt,
- wobei mittels des Informations-Signals zumindest eine spezifische Information, welche in dem Informations-Signal enthalten ist und welche ein mit der fahrzeugseitigen Übertragungseinrichtung versehenes spurgeführtes Fahrzeug spezifiziert, übertragen wird,
- wobei die streckenseitige Übertragungseinrichtung das Informations-Signal zur weiteren Verarbeitung an einer Schnittstelle ausgibt und
- wobei die streckenseitige Übertragungseinrichtung neben dem Informations-Signal ein zusätzliches Informations-Signal, welches zumindest eine die streckenseitige Übertragungseinrichtung und/oder deren Ort spezifizierende zusätzliche Information enthält, zur weiteren Verarbeitung an der einen Schnittstelle oder an einer zusätzlichen Schnittstelle ausgibt.

Ein derartiges Verfahren ist beispielsweise aus der Druckschrift WO 94/11754 A1 bekannt.

Der Erfindung liegt die Aufgabe zu Grunde, die Überwachung der Position von spurgeführten Fahrzeugen, insbesondere Schienenfahrzeugen, auf einer Strecke zu verbessern, um Kollisionen, beispielsweise in Folge zu dichten Auffahrens, zu verhindern.

Gelöst wird diese Aufgabe mit einem Verfahren gemäß Patentanspruch 1, bei dem eine zentrale Steuereinrichtung, insbesondere in Form eines Stellwerkes, über eine streckenseitige elektronische Einheit das Informationssignal und das zusätzliche Informations-Signal empfängt und beide Informations-Signale zur Positionsbestimmung des Fahrzeuges weiterverarbeitet.

Vorzugsweise wird als spezifische Information eine Fahrzeug-Identifikationskennung verwendet.

Als Aktivierungs-Signal wird vorzugsweise ein Tele-Powering-Signal verwendet.

Als streckenseitige Übertragungseinrichtung wird vorzugsweise eine Balise, insbesondere eine Eurobalise, verwendet.

Alternativ hierzu kann aber als streckenseitige Übertragungseinrichtung beispielsweise auch eine mit einem Loop-Modem verbundene Loop, insbesondere eine mit einem Loop-Modem verbundene Euroloop, verwendet werden.

Als Schnittstelle wird vorzugsweise eine Kabelschnittstelle oder eine Funkschnittstelle verwendet.

Die Erfindung betrifft außerdem ein Subsystem für ein Zugbeeinflussungssystem mit zumindest einer fahrzeugseitigen Übertragungseinrichtung und mit zumindest einer streckenseitigen Übertragungseinrichtung,
- wobei die fahrzeugseitige Übertragungseinrichtung derart ausgebildet ist, durch Modulation aus einem Aktivierungs-Signal und einem Informations-Signal ein moduliertes Aktivierungs-Signal zu bilden und über einen Übertragungskanal an die streckenseitige Übertragungseinrichtung zu übertragen,
- wobei in dem Informations-Signal zumindest eine spezifische Information, welche ein mit der fahrzeugseitigen Übertragungseinrichtung versehenes spurgeführtes Fahrzeug spezifiziert, enthalten ist,
- wobei die streckenseitige Übertragungseinrichtung derart ausgebildet ist, durch Demodulation des modulierten Aktivierungs-Signals das Informations-Signal zu ermitteln,
- wobei die streckenseitige Übertragungseinrichtung derart ausgebildet ist, das Informations-Signal zur weiteren Verarbeitung an einer Schnittstelle auszugeben und
- wobei die streckenseitige Übertragungseinrichtung derart ausgebildet ist, neben dem Informations-Signal ein zusätzliches Informations-Signal, welches zumindest eine die streckenseitige Übertragungseinrichtung und/oder deren Ort spezifizierende zusätzliche Information enthält, zur weiteren Verarbeitung an der einen Schnittstelle oder an einer weiteren Schnittstelle auszugeben.

Zur Lösung der eingangs genannten Aufgabe, welche der Erfindung zu Grunde liegt, ist vorgesehen, dass eine zentrale Steuereinrichtung, insbesondere in Form eines Stellwerkes, derart ausgebildet ist, über eine streckenseitige elektronische Einheit das Informationssignal und das zusätzliche Informations-Signal zu empfangen und beide Informations-Signale zur Positionsbestimmung des Fahrzeuges weiterzuverarbeiten.

Die Erfindung wird im Weiteren anhand der Figuren näher erläutert. Dabei zeigen die
Figuren 1 und 2 in schematischer Darstellung jeweils einen Ausschnitt eines Zugbeeinflussungssystems.

Die Figuren 1 und 2 zeigen von einem auf einer Strecke 1 fahrenden spürgeführten Fahrzeug 2 in Form eines Schienenfahrzeugs einen sich an der Spitze dieses Schienenfahrzeugs befindlichen Wagen 3. Der Wagen 3 kann beispielsweise ein Steuerwagen oder dergleichen aber auch eine Lokomotive sein.

Die Figuren 1 und 2 zeigen außerdem jeweils einen Ausschnitt eines Zugbeeinflussungssystems 4 - hier speziell in Form eines ETCS, also eines Zugbeeinflussungssystems, welches den vom Verband der europäischen Eisenbahnindustrie (UNISIG) festgelegten Spezifikationen entspricht.

Wie insbesondere in der Figur 1 gezeigt, umfasst das Zugbeeinflussungssystem 4 ein erstes Subsystem 5 in Form eines Eurobalisen-Subsystems (kurz EBS). Das erste Subsystem 5 weist fahrzeugseitig eine mit einem Fahrzeuggerät 11 verbundene fahrzeugseitige Übertragungseinrichtung 12 sowie eine Antenneneinheit 13 auf. Streckenseitig weist das erste Subsystem 5 zumindest eine über eine elektronische Einheit 14 mit einer zentralen Steuereinrichtung 15 verbundene streckenseitige Übertragungseinrichtung 16 auf.

Dabei dient als Fahrzeuggerät 11 ein sogenannter European Vital Computer (kurz EVC), als fahrzeugseitige Übertragungseinrichtung 12 ein sogenanntes Balisentransmissionsmodul (kurz BTM), als elektronische Einheit 14 eine sogenannte Lineside Electronic Unit (kurz LEU), als zentrale Steuereinrichtung 15 ein Stellwerk und als streckenseitige Übertragungseinrichtung 16 eine sogenannte Balise, insbesondere eine Eurobalise.

Gemäß Figur 2 kann das Zugbeeinflussungssystem 4 außerdem ein zweites Subsystem 6 in Form eines Euroloop-Subsystems (kurz ELS) umfassen. Zu dem zweiten Subsystem 6 gehören fahrzeugseitig eine mit dem Fahrzeuggerät 11 verbundene weitere fahrzeugseitige Übertragungseinrichtung 17 sowie die Antenneneinheit 13. Streckenseitig gehört zu dem zweiten Subsystem 6 zumindest eine über eine weitere elektronische Einheit 18 mit der zentralen Steuereinrichtung 15 verbundene weitere streckenseitige Übertragungseinrichtung 19. Die weitere streckenseitige Übertragungseinrichtung 19 umfasst einen Linienleiter (Loop) 20 und ein Loop-Modem 21.

Dabei dient als weitere fahrzeugseitige Übertragungseinrichtung 17 ein sogenanntes Looptransmissionsmodul (kurz LTM), als weitere elektronische Einheit 18 eine weitere Lineside Electronic Unit (kurz LEU) und als Linienleiter (Loop) 20 eine sogenannte Loop, insbesondere eine Euroloop.

Der in der Figur 1 dargestellte Ausschnitt zeigt einen Ablauf eines ersten Ausführungsbeispiels des erfindungsgemäßen Verfahrens. Dabei veranlasst das Fahrzeuggerät 11 - hier beispielhaft mittels zweier Ansteuersignale 31 und 32 - die fahrzeugseitige Übertragungseinrichtung 12 dazu, mittels einer Modulationseinheit 33 aus einem Aktivierungs-Signal 34 und einem Informations-Signal 35 ein moduliertes Aktivierungs-Signal 36 zu bilden. In dem mit 32 bezeichneten Ansteuersignal und in dem aus diesem abgeleiteten Informations-Signal 35 ist eine spezifische Information 37 enthalten, welche das Fahrzeug 2 spezifiziert. Im gezeigten Ausführungsbeispiel wird als spezifische Information 37 eine Fahrzeug-Identifikationsnummer verwendet, welche dem Fahrzeuggerät 11 bekannt ist.

Über die Antenneneinheit 13 des Fahrzeuges 2, einen Übertragungskanal 38 und eine Antenneneinheit 39 der Balise 16 wird das modulierte Aktivierungs-Signal 36 an eine Demodulationseinheit 40 der Balise 16 übertragen.

Mittels der Demodulationseinheit 40 ermittelt die Balise durch Demodulation des modulierten Aktivierungs-Signals 36 das Informations-Signal 35 und gibt dieses zur weiteren Verarbeitung in dem Stellwerk 15 an einer Schnittstelle 41 der Balise 16 aus.

Im hier gezeigten Ausführungsbeispiel wird als Schnittstelle 41 eine Kabelschnittstelle verwendet. Alternativ hierzu könnte aber auch eine Funkschnittstelle verwendet werden.

Alternativ hierzu könnte vorgesehen sein, die in dem Informations-Signal enthaltene spezifische Information 37, bei welcher es sich hier beispielhaft um die Fahrzeug-Identifikationsnummer handelt, noch in der Balise 16 aus dem Informations-Signal 35 zu gewinnen und dann diese spezifische Information 37 in geeigneter Weise zur weiteren Verarbeitung in dem Stellwerk 15 auszugeben.

Außerdem wird in hier nicht weiter gezeigter Weise durch das modulierte Aktivierungs-Signal 36 das Aussenden von Daten über einen als Ganzes mit 42 bezeichneten Up-link-Pfad getriggert, wobei die Balise 16 die für das Aussenden der Daten erforderliche Menge an elektrischer Energie induktiv aus dem modulierte Aktivierungs-Signal 36 gewinnt. Als Aktivierungs-Signal 34 wird also ein Tele-Powering-Signal verwendet, welches durch die Modulation zum modulierten Aktivierungs-Signal 36 seine Eigenschaft als Tele-Powering-Signal beibehält. Auch das modulierte Aktivierungs-Signal 36 dient also als Tele-Powering-Signal.

Neben dem Informations-Signal 35 gibt die streckenseitige Übertragungseinrichtung 16 an der Schnittstelle 41 ein zusätzliches Informations-Signal 43 zur weiteren Verarbeitung in dem Stellwerk 15 aus, wobei das zusätzliche Informations-Signal 43 eine zusätzliche Information 44 enthält,.

Alternativ hierzu könnte vorgesehen sein, dass die Balise 16 die zusätzliche Information 44 in anderer geeigneter Weise ausgibt.

Die zusätzliche Information 44 spezifiziert die streckenseitige Übertragungseinrichtung 16. Beispielsweise wird als zusätzliche Information 44 eine Balisen-Identifikationsnummer verwendet, welche der Balise 16 bekannt ist.

Alternativ hierzu könnte die zusätzliche Information 44 den Ort der als streckenseitige Übertragungseinrichtung dienenden Balise 16 spezifizieren.

Über die elektronische Einheit 14 empfängt das als zentrale Steuereinrichtung 15 dienende Stellwerk das Informationssignal 35 und das zusätzliche Informations-Signal 43 und verarbeitet beide Informations-Signale 35, 43 zur Positionsbestimmung des Fahrzeuges 2 weiter.

Der in der Figur 2 dargestellte Ausschnitt zeigt einen Ablauf eines zweiten Ausführungsbeispiels des erfindungsgemäßen Verfahrens. Dabei veranlasst das Fahrzeuggerät 11 - hier beispielhaft mittels zweier Ansteuersignale 51 und 52 - die fahrzeugseitige Übertragungseinrichtung 17 dazu, mittels einer Modulationseinheit 53 aus einem Aktivierungs-Signal 54 und einem Informations-Signal 55 ein moduliertes Aktivierungs-Signal 56 zu bilden. In dem mit 52 bezeichneten Ansteuersignal und in dem aus diesem abgeleiteten Informations-Signal 55 ist die spezifische Information 37 enthalten, welche das Fahrzeug 2 spezifiziert. Im gezeigten Ausführungsbeispiel wird als spezifische Information 37 die Fahrzeug-Identifikationsnummer verwendet, welche dem Fahrzeuggerät 11 bekannt ist.

Über die Antenneneinheit 13, einen Übertragungskanal 58 und den Linienleiter (Loop) 20 wird das modulierte Aktivierungs-Signal 56 an eine Demodulationseinheit 60 des Loop-Modems 21 übertragen.

Mittels der Demodulationseinheit 60 ermittelt das Loop-Modem 21 durch Demodulation des modulierten Aktivierungs-Signals 56 das Informations-Signal 55 und gibt dieses zur weiteren Verarbeitung in dem Stellwerk 15 an einer Schnittstelle 61 des Loop-Modems 21 aus.

Im hier gezeigten Ausführungsbeispiel wird als Schnittstelle 61 eine Kabelschnittstelle verwendet. Alternativ hierzu könnte aber auch eine Funkschnittstelle verwendet werden.

Außerdem könnte alternativ vorgesehen sein, die in dem Informations-Signal 55 enthaltene spezifische Information 37 noch in dem Loop-Modem 21 aus dem Informations-Signal 55 zu gewinnen und dann diese spezifische Information 37 in geeigneter Weise zur weiteren Verarbeitung in dem Stellwerk 15 auszugeben.

Außerdem wird in hier nicht weiter gezeigter Weise durch das modulierte Aktivierungs-Signal 56 das Aussenden von Daten, welche über die elektronische Einheit 18 bereitgestellt werden, über einen als Ganzes mit 62 bezeichneten Up-link-Pfad getriggert.

Neben dem Informations-Signal 55 gibt das Loop-Modem 21 an der Schnittstelle 61 ein zusätzliches Informations-Signal 63, welches eine zusätzliche Information 64 enthält, zur weiteren Verarbeitung in dem Stellwerk 15 aus.

Alternativ hierzu könnte vorgesehen sein, dass das Loop-Modem 21 die zusätzliche Information 64 in anderer geeigneter Weise ausgibt.

Die zusätzliche Information 64 spezifiziert die streckenseitige Übertragungseinrichtung 19. Beispielsweise wird als zusätzliche Information eine Loop-Identifikationsnummer oder - wie hier gezeigt - eine dem Loop-Modem bekannte Modem-Identifikationsnummer verwendet.

Alternativ hierzu könnte die zusätzliche Information einen Ort der streckenseitigen Übertragungseinrichtung 19, beispielsweise den Ort eines Endes des Linienleiters (der Loop) 20, spezifizieren.

Über die elektronische Einheit 18 empfängt das als zentrale Steuereinrichtung 15 dienende Stellwerk das Informationssignal 55 und das zusätzliche Informations-Signal 63 und verarbeitet beide zur Positionsbestimmung des Fahrzeuges 2 weiter.

Mit den erfindungsgemäßen Subsystemen 5 und 6 kann die Position von Schienenfahrzeugen auf der Strecke punktförmig oder kontinuierlich überwacht werden. Somit können auf einfache und sichere Weise Kollisionen zwischen Schienenfahrzeugen, beispielsweise in Folge zu dichten Auffahrens, verhindert werden.

Vorzugsweise sind Balisen 16 in einem für eine Gleisfreimeldung geeigneten Abstand, beispielsweise einem Abstand von einem Kilometer, an der Strecke montiert.

Für eine sichere Informationsübertragung ist es vorteilhaft, Balisengruppen von jeweils zumindest zwei Balisen 16 anstelle einzelner Balisen zu verlegen.

Für eine sichere Informationsübertragung ist es außerdem vorteilhaft, mittels des Fahrzeuggerätes 11 das Aussenden des modulierten Aktivierungssignals zu überwachen.

Eine separate Gleisfreimeldeeinrichtung, wie beispielsweise eine auf der Verwendung von Achszählern basierende Gleisfreimeldeeinrichtung, kann dann entfallen, was insbesondere bei einer Neuausrüstung oder bei einer Erweiterung einer Strecke zu erheblichen Kosteneinsparungen führt.

## Patentansprüche

1. Verfahren für ein Zugbeeinflussungssystem (4),
- wobei mittels einer fahrzeugseitigen Übertragungseinrichtung (12; 17) durch Modulation aus einem Aktivierungs-Signal (34; 54) und einem Informations-Signal (35; 55) ein moduliertes Aktivierungs-Signal (36; 56) gebildet und über einen Übertragungskanal (38; 58) an eine streckenseitige Übertragungseinrichtung (16; 19) übertragen wird,
- wobei die streckenseitige Übertragungseinrichtung (16; 19) durch Demodulation des modulierten Aktivierungs-Signals (36; 56) das Informations-Signal (35; 55) ermittelt,
- wobei mittels des Informations-Signals (35; 55) zumindest eine spezifische Information (37), welche in dem Informations-Signal (35; 55) enthalten ist und welche ein mit der fahrzeugseitigen Übertragungseinrichtung (12; 17) versehenes spurgeführtes Fahrzeug (2) spezifiziert, übertragen wird,
- wobei die streckenseitige Übertragungseinrichtung (16; 19) das Informations-Signal (35; 55) zur weiteren Verarbeitung an einer Schnittstelle ausgibt und
- wobei die streckenseitige Übertragungseinrichtung (16; 19) neben dem Informations-Signal (35; 55) ein zusätzliches Informations-Signal (43; 63), welches zumindest eine die streckenseitige Übertragungseinrichtung (16; 19) und/oder deren Ort spezifizierende zusätzliche Information (44; 64) enthält, zur weiteren Verarbeitung an der einen Schnittstelle (41; 61) oder an einer zusätzlichen Schnittstelle ausgibt,
**dadurch** g**ekennzeichnet**,
eine zentrale Steuereinrichtung (15), insbesondere in Form eines Stellwerkes, über eine streckenseitige elektronische Einheit (14;18) das Informationssignal (35; 55) und das zusätzliche Informations-Signal (43; 63) empfängt und beide Informations-Signale (35, 43; 55, 63) zur Positionsbestimmung des Fahrzeuges (2) weiterverarbeitet.

2. Verfahren nach Anspruch 1,
**dadurch gekennzeichnet, dass**
als spezifische Information (37) eine Fahrzeug-Identifikationskennung verwendet wird.

3. Verfahren nach einem der Ansprüche 1 oder 2,
**dadurc**h **gekennzeichnet,** dass
als Aktivierungs-Signal (34; 54) ein Tele-Powering-Signal verwendet wird.

4. Verfahren nach einem der Ansprüche 1 bis 3,
**dadurch gekennzeichnet, dass**
als streckenseitige Übertragungseinrichtung (16) eine Balise, insbesondere eine Eurobalise verwendet wird.

5. Verfahren nach einem der Ansprüche 1 bis 3,
**dadurch gekennzeichnet, dass**
als streckenseitige Übertragungseinrichtung (19) eine mit einem Loop-Modem (21) verbundene Loop (20), insbesondere eine mit einem Loop-Modem verbundene Euroloop verwendet wird.

6. Verfahren nach einem der vorangehenden Ansprüche,
**dadurch gekennzeichnet, dass**
als Schnittstelle (41; 61) eine Kabelschnittstelle oder eine Funkschnittstelle verwendet wird.

7. Subsystem (5; 6) für ein Zugbeeinflussungssystem (4) mit zumindest einer fahrzeugseitigen Übertragungseinrichtung (12; 17) und mit zumindest einer streckenseitigen Übertragungseinrichtung (16; 19),
- wobei die fahrzeugseitige Übertragungseinrichtung (12; 17) derart ausgebildet ist, durch Modulation aus einem Aktivierungs-Signal (34; 54) und einem Informations-Signal (35; 55) ein moduliertes Aktivierungs-Signal (36; 56) zu bilden und über einen Übertragungskanal (38; 58) an die streckenseitige Übertragungseinrichtung (16; 19) zu übertragen,
- wobei in dem Informations-Signal (35; 55) zumindest eine spezifische Information (37), welche ein mit der fahrzeugseitigen Übertragungseinrichtung (12; 17) versehenes spurgeführtes Fahrzeug (2) spezifiziert, enthalten ist,
- wobei die streckenseitige Übertragungseinrichtung (16; 19) derart ausgebildet ist, durch Demodulation des modulierten Aktivierungs-Signals (36; 56) das Informations-Signal (35; 55) zu ermitteln,
- wobei die streckenseitige Übertragungseinrichtung (16; 19) derart ausgebildet ist, das Informations-Signal (35; 55) zur weiteren Verarbeitung an einer Schnittstelle (41; 61) auszugeben und
- wobei die streckenseitige Übertragungseinrichtung (16; 19) derart ausgebildet ist, neben dem Informations-Signal (35; 55) ein zusätzliches Informations-Signal (43; 63), welches zumindest eine die streckenseitige Übertragungseinrichtung (16; 19) und/oder deren Ort spezifizierende zusätzliche Information (44; 64) enthält, zur weiteren Verarbeitung an der einen Schnittstelle (41; 61) oder an einer weiteren Schnittstelle auszugeben,
**dadurch gekennzeichne**t, dass
eine zentrale Steuereinrichtung (15), insbesondere in Form eines Stellwerkes, derart ausgebildet ist, über eine streckenseitige elektronische Einheit (14;18) das Informations-signal (35; 55) und das zusätzliche Informations-Signal (43; 63) zu empfangen und beide Informations-Signale (35, 43; 55, 63) zur Positionsbestimmung des Fahrzeuges (2) weiterzuverarbeiten.

## Claims

1. Method for a train control system (4),
- wherein a modulated activation signal (36; 56) is formed by means of a vehicle-side transmission facility (12; 17) by modulation from an activation signal (34; 54) and an information signal (35; 55) and is transmitted via a transmission channel (38; 58) to a wayside transmission facility (16; 19),
- wherein the wayside transmission facility (16; 19) determines the information signal (35; 55) by demodulation of the modulated activation signal (36; 56),
- wherein by means of the information signal (35; 55) at least one specific item of information (37), which is contained in the information signal (35; 55) and which specifies a track-bound vehicle (2) provided with the vehicle-side transmission device (12; 17) is transmitted,
- wherein the wayside transmission facility (16; 19) outputs the information signal (35; 55) for further processing on an interface and
- wherein in addition to the information signal (35; 55) the wayside transmission facility (16; 19) outputs an additional information signal (43; 63), which contains at least one additional item of information (44; 64) which specifies the wayside transmission facility (16; 19) and/or its location, for further processing on the one interface (41; 61) or on an additional interface,
**characterised in that**
a central control facility (15), in particular in the form of a signal box, receives the information signal (35; 55) and the additional information signal (43; 63) by way of a wayside electronic unit (14; 18) and further processes both information signals (35, 43; 55, 63) for determining the position of the vehicle (2).

2. Method according to claim 1,
**characterised in that**
a vehicle identification number is used as a specific item of information (37).

3. Method according to one of claims 1 or 2
**characterised in that**
a tele powering signal is used as the activation signal (34; 54) .

4. Method according to one of claims 1 to 3,
**characterised in that**
a balise, in particular a Eurobalise, is used as a wayside transmission facility (16).

5. Method according to one of claims 1 to 3,
**characterised in that** a loop (20) connected to a loop modem (21), in particular a Euroloop connected to a Loop modem is used as the wayside transmission facility (19).

6. Method according to one of the preceding claims,
**characterised in that**
a cable interface or a radio interface is used as the interface (41; 61).

7. Subsystem (5; 6) for a train control system (4) with at least one vehicle-side transmission facilty (12; 17) and with at least one wayside transmission facility (16; 19),
- wherein the vehicle-side transmission facility (12; 17) is embodied so as to form a modulated activation signal (36; 56) by modulation from an activation signal (34; 54) and an information signal (35; 55) and to transmit the same via a transmission channel (38; 58) to the wayside transmission facility (16; 19),
- wherein at least one specific item of information (37), which specifies a track-bound vehicle (2) provided with the vehicle-side transmission facilty (12; 17) is contained in the information signal (35; 55),
- wherein the wayside transmission facility (16; 19) is embodied to determine the information signal (35; 55) by demodulation of the modulated activation signal (36; 56),
- wherein the wayside transmission facility (16; 19) is embodied to output the information signal (35; 55) for further processing on an interface (41; 61) and
- wherein the wayside transmission facility (16; 19) is embodied to output, in addition to the information signal (35; 55), an additional information signal (43; 63) which contains at least one additional item of information (44; 64) which specifies the wayside transmission facility (16; 19) and/or its location for further processing on the one interface (41; 61) or on a further interface,
**characterised in that**
a central control facility (15), in particular in the form of a signal box, is embodied so as to receive the information signal (35; 55) and the additional information signal (43; 63) by way of a wayside electronic unit (14; 18) and to further process both information signals (35, 43; 55, 63) for determining the position of the vehicle (2).

## Revendications

1. Procédé pour un système (4) d'arrêt automatique des trains
- dans lequel, au moyen d'un dispositif (12; 17) embarqué de transmission, on forme, par modulation, à partir d'un signal (34; 54) d'activation et d'un signal (35; 55) d'information, un signal (36; 56) modulé d'activation, et on le transmet par un canal (38; 58) de transmission à un dispositif (16; 19) de transmission sur la voie,
- dans lequel le dispositif (16; 19) de transmission sur la voie détermine le signal (35; 55) d'information par démodulation du signal (36; 56) modulé d'activation,
- dans lequel, au moyen du signal (35; 55) d'information, on transmet au moins une information (37) spécifique, qui est contenue dans le signal (35; 55) d'information et qui spécifie un véhicule (2) guidé sur rail pourvu du dispositif (12; 17) embarqué de transmission,
- dans lequel le dispositif (16; 19) de transmission sur la voie donne le signal (35; 55) d'information pour qu'il continue à être traité à une interface et
- dans lequel le dispositif (16; 19) de transmission sur la voie donne, outre le signal (35; 55) d'information, un signal (43; 63) d'information supplémentaire qui contient au moins une information (44; 64) supplémentaire spécifiant le dispositif (16; 19) de transmission sur la voie et/ou son emplacement, pour qu'il continue à être traité à la une interface (41; 61) ou à une interface supplémentaire,
**caractérisé en ce que**
un dispositif (15) central de commande, en particulier sous la forme d'un poste d'aiguillage, reçoit par une unité (14; 18) électronique sur la voie le signal (35; 55) d'informations et le signal (43; 63) d'informations supplémentaire, et continue à traiter les deux signaux (35, 43; 55, 63) d'information pour la détermination de la position du véhicule (2).

2. Procédé suivant la revendication 1,
**caractérisé en ce que** l'on utilise une caractérisation d'identification de véhicule comme information (37) spécifique.

3. Procédé suivant les revendications 1 ou 2,
**caractérisé en ce que** l'on utilise un signal tele-powering comme signal (34; 54) d'activation.

4. Procédé suivant l'une des revendications 1 à 3,
**caractérisé en ce que** l'on utilise une balise, en particulier une euro-balise, comme dispositif (16) de transmission sur la voie.

5. Procédé suivant l'une des revendications 1 à 3,
**caractérisé en ce que** l'on utilise comme dispositif (19) de transmission sur la voie, une boucle (20) reliée à un modem (21) de boucle, en particulier une euro-boucle reliée à un modem de boucle.

6. Procédé suivant l'une des revendications précédentes
**caractérisé en ce que** l'on utilise une interface à câble ou une interface radio comme interface (41; 61).

7. Sous-système (5; 6) d'un système (4) d'arrêt automatique des trains, comprenant au moins un dispositif (12; 17) embarqué de transmission et au moins un dispositif (16; 19) de transmission sur la voie,
- dans lequel le dispositif (12; 17) embarqué de transmission est constitué pour former, par modulation, à partir d'un signal (34; 54) d'activation et d'un signal (35; 55) d'information, un signal (36; 56) d'activation modulé, et pour le transmettre par un canal (38; 58) de transmission, au dispositif (16; 19) de transmission sur la voie,
- dans lequel, dans le signal (35; 55) d'information est contenue au moins une information (37) spécifique, qui spécifie un véhicule (2) guidé sur rail pourvu du dispositif (12; 17) embarqué de transmission,
- dans lequel le dispositif (16; 19) de transmission sur la voie est constitué pour déterminer le signal (35; 55) d'information par démodulation du signal (36; 56) d'activation modulé,
dans lequel le dispositif (16; 19) de transmission sur la voie est constitué pour donner le signal (35; 55) d'information pour qu'il continue à être traité à une interface (41; 61) et
dans lequel le dispositif (16; 19) de transmission sur la voie est constitué pour qu'il continue à traiter, à ladite une interface (41; 61) ou à une interface supplémentaire, outre le signal (35; 55) d'information, un signal (43; 63) supplémentaire d'information, qui contient au moins une information (44; 64) supplémentaire spécifiant le dispositif (16; 19) de transmission sur la voie et/ou son emplacement,
**caractérisé en ce qu'**un dispositif (15) central de commande, en particulier sous la forme d'un poste d'aiguillage, est constitué pour recevoir, par une unité (14; 18) électronique sur la voie, le signal (35; 55) d'information et le signal (43; 63) d'information supplémentaire, et pour continuer à traiter les deux signaux (35, 43; 55, 63) d'information pour la détermination de la position du véhicule (2).
